# FASCICULE DE BREVET EUROPEEN

(11) **EP 0 560 662 B1**
(45) Date de publication et mention de la délivrance du brevet: **14.05.1997**
(21) Numéro de dépôt: 93400589.3
(22) Date de dépôt: 05.03.1993
(51) Int. Cl.: B21B 39/10

(54) **Procédé et installation de laminage d'une plaque métallique**
Verfahren und Anlage zum Walzen einer Metallplatte
Method and installation for rolling a metal plate

(30) Priorité: 10.03.1992 FR 9202860
(43) Date de publication de la demande: 15.09.1993
(73) Titulaire: KVAERNER CLECIM, 95864 Cergy Pontoise Cedex (FR)
(72) Inventeur: Morel, Michel, F-77500 Chelles (FR); Burnouf, Lucien, F-95400 Arnouville-les-Gonesse (FR); Ravenet, André, F-78130 Les Mureaux (FR)
(74) Mandataire: Le Brusque, Maurice

(56) Documents cités:
- DE-B- 1 097 389
- DE-C- 426 530
- FR-A- 658 441
- FR-A- 712 672
- FR-A- 1 293 450
- JP-U-59 120 005
- PATENT ABSTRACTS OF JAPAN vol. 15, no. 168 (M-1107)26 Avril 1991 & JP-A-30 35 805 (KAWASAKI STEEL) 15 Février 1991

## Description

L'invention a pour objet un procédé pour favoriser l'engagement d'une plaque métallique dans une cage de laminage et couvre également une installation de laminage de plaques métalliques perfectionnée de façon à faciliter l'engagement des plaques selon le procédé.

D'une façon générale, une cage de laminoir comprend un ensemble de rouleaux superposés à l'intérieur d'un châssis rigide. Par exemple, dans un montage en "Quarto", le laminoir comprend deux cylindres de travail associés, respectivement, à deux cylindres d'appui et dont les génératrices en vis-à-vis définissent un entrefer de passage du produit à laminer. Des moyens de serrage, prenant appui sur le châssis rigide, déterminent une action d'écrasement du produit dont l'épaisseur, à l'entrée du laminoir, est supérieure à l'entrefer.

Le produit à laminer qui a la forme d'une barre ou d'une plaque plane, est amené, normalement, jusqu'à la cage, par une table à rouleaux d'entrée comportant une pluralité de rouleaux à axes parallèles qui définissent un plan de support de la plaque placé sensiblement au niveau de l'entrefer. Au moins certains de ces rouleaux sont entraînés en rotation de façon à provoquer, par frottement, l'avancement de la plaque vers les cylindres de travail. Une seconde table à rouleaux, placée du côté de la sortie, reçoit le produit après laminage.

Dans les laminoirs dits "réversibles", la cage de laminage est associée à deux tables à rouleaux placées de part et d'autre et servant alternativement de table d'alimentation et de table de réception selon le sens de passage du produit.

Ce dernier étant plus épais avant le passage dans la cage, le plan d'appui défini par les rouleaux de la table placée en amont doit être normalement placé au-dessous de la génératrice supérieure du cylindre de travail inférieur, et à une distance sensiblement égale à la moitié de la réduction d'épaisseur, de telle sorte que le plan médian horizontal de la plaque coïncide sensiblement avec le plan médian de l'entrefer placé à égale distance des deux cylindres.

En revanche, le plan de support défini par les rouleaux de la table de sortie devrait, théoriquement, être placé au niveau de la génératrice supérieure du cylindre de travail inférieur, pour recevoir le produit laminé à sa sortie de l'entrefer. Pour éviter les risques de blocage, on préfère abaisser légèrement la table de sortie par rapport au cylindre inférieur mais il en résulte que l'extrémité antérieure de la plaque laminée peut retomber sur les rouleaux de sortie et risque d'être détériorée.

On a donc proposé, dans une disposition particulière décrite dans le document JP-A-3.035805 (,l'art antérieur le plus proche), de renforcer l'extrémité antérieure de la brame en lui donnant une forme ondulée.

A cet effet, la table à rouleau constituant le dispositif d'alimentation placé de chaque côté de la cage est associée à une paire de rouleaux écartés disposés immédiatement en amont de la cage et entre lesquels passe la brame, ces deux rouleaux pouvant être soulevés ou abaissés simultanément.

Lors de l'engagement de la brame, les deux rouleaux sont soulevés de façon à déterminer une courbure vers le haut de la tête de la brame, puis abaissés pour former une courbure vers le bas. On revient alors à la position normale de laminage, l'extrémité de la brame étant renforcée par les deux courbures inversées ainsi produites.

Il en résulte, toutefois, que les rouleaux mobiles, ainsi que les moyens de soulèvement et d'abaissement doivent supporter des efforts importants pour provoquer les deux courbures de la plaque.

De plus, l'extrémité antérieure de la plaque doit se recourber pour passer dans l'entrefer, ce qui rend l'engagement plus difficile.

Or, d'une façon générale, l'engagement de la plaque dans l'entrefer peut présenter des difficultés qui conduisent à réaliser une réduction d'épaisseur plus faible que celle qui serait permise, théoriquement, par la puissance du laminoir.

En effet, lorsque le produit est déjà engagé entre les cylindres de travail, l'action d'écrasement exercée par ces derniers détermine des frottements suffisants pour provoquer l'avancement du produit.

En revanche, lors de la phase d'entrée dans la cage, si l'on veut réaliser une réduction sensible d'épaisseur, les frottements exercés par les cylindres sur les bords de la plaque risquent d'être insuffisants pour entraîner le produit et il peut être nécessaire de pousser sur celui-ci pour l'aider à s'engager entre les cylindres.

Pour favoriser l'engagement de la plaque, on peut donner à celle-ci une certaine vitesse avant qu'elle n'entre en contact avec les cylindres, de façon à bénéficier d'un effet d'inertie, mais un tel effet reste limité. On constate donc assez souvent un refus d'engagement qui peut nécessiter une diminution de la réduction d'épaisseur par rapport à la valeur souhaitée et permise par la puissance du laminoir. Le nombre de passes est ainsi augmenté.

Pour remédier à cet inconvénient, il n'est pas suffisant d'augmenter le couple appliqué sur les rouleaux entraînés car l'effort de poussée exercé sur la plaque dépend des frottements entre celle-ci et les rouleaux.

Or, en étudiant les conditions de passage de la plaque dans l'entrefer, on a constaté que, après quelques passes, la plaque en cours de laminage prenait une forme légèrement incurvée et, de ce fait, ne prenait appui, en pratique, sur la table, que par son bord opposé à la cage, l'action de poussée n'étant souvent exercée que par un seul rouleau.

L'invention a pour but de remédier à cet inconvénient en assurant une meilleure application de la plaque à laminer sur la table et, par conséquent, une augmentation de l'effort de poussée exercé sur la plaque par les rouleaux.

L'invention a donc pour objet un procédé perfectionné d'introduction d'une plaque dans un laminoir permettant, à réduction d'épaisseur égale, de diminuer le risque de refus d'engagement ou bien, inversement, d'augmenter la réduction d'épaisseur possible à chaque passe.

Le procédé selon l'invention est défini par la revendication 1.

Pour augmenter l'effet de poussée dudit rouleau mobile, il est avantageux de régler le niveau de celui-ci de telle sorte que, lorsqu'il supporte simplement le poids de l'extrémité antérieure de la plaque, celle-ci soit soulevée par rapport au plan médian de l'entrefer et vienne au contact, d'abord, du cylindre supérieur par son bord supérieur et, en poursuivant son avancement, soit abaissée par le cylindre supérieur jusqu'au contact avec le cylindre inférieur en repoussant le rouleau mobile qui cède élastiquement et dont l'effort d'application sur la face inférieure de la plaque est ainsi augmenté.

L'invention couvre également une installation perfectionnée pour la mise en oeuvre du procédé et comprenant, d'une façon générale, une cage de laminoir associée à au moins une table à rouleaux dont au moins certains sont entraînés en rotation dans le sens de déplacement vers la cage de la plaque pour pousser celle-ci vers l'entrefer entre les deux cylindres de travail, respectivement supérieur et inférieur.

L'installation selon l'invention est défini par la revendication 5.

De préférence, les derniers rouleaux de la table de support les plus proches de la cage sont montés sur un châssis reposant sur des moyens élastiques de soulèvement et constituant une table mobile, au moins certains desdits rouleaux étant entraînés en rotation dans le sens d'engagement.

De façon particulièrement avantageuse, les rouleaux moteurs de la table mobile et de la table principale sont entraînés en rotation en synchronisme par un moyen de commande commun dont la puissance se répartit automatiquement sur les rouleaux se trouvant à chaque instant au contact de la plaque.

Dans un premier mode de réalisation, le châssis mobile repose entièrement sur des moyens élastiques de support, de façon à pouvoir se déplacer verticalement en s'adaptant à l'orientation de la partie de la plaque qui repose sur lui.

Dans un autre mode de réalisation, le châssis mobile est articulé, sur son côté opposé à la cage, autour d'un axe parallèle aux axes des cylindres de travail et repose sur un moyen élastique de soulèvement par son côté tourné vers la cage.

Mais l'invention sera mieux comprise par la description suivante d'un mode de réalisation particulier donné à titre d'exemple et représenté sur les dessins annexés.

La Figure 1 représente très schématiquement une cage de laminage réversible de type connu, dans un montage Quarto.

La Figure 2 représente schématiquement une table à rouleaux perfectionnée selon l'invention.

La Figure 3 représente l'installation dans la phase d'approche de la plaque 2 et la Figure 4 montre, à échelle agrandie, le début d'engagement d'une plaque 2.

La Figure 5 représente plus en détail un mode de réalisation particulier d'une table à rouleaux perfectionnée selon l'invention, dans sa position relevée.

La Figure 6 représente la table à rouleaux de la Figure 5 dans sa position abaissée.

Sur la Figure 1, on a représenté une cage de laminage de type classique comprenant, dans un montage Quarto, deux cylindres de travail 1, 1', prenant appui, respectivement, sur deux cylindres d'appui 11, 11', et associés à deux tables à rouleaux 3, 3', disposées respectivement de part et d'autre du plan de serrage S dans lequel sont placés les axes des cylindres et qui est généralement vertical.

Les génératrices en vis-à-vis 12, 12', des deux cylindres de travail 1, 1', sont séparées par un entrefer 13 dans lequel on fait passer le produit à laminer qui se présente sous forme d'une plaque 2.

Les positions relatives des cylindres peuvent être réglées au moyen de dispositifs de serrage non représentés sur la Figure et, en pratique, la largeur (e) de l'entrefer 13 est inférieure à l'épaisseur (E) du produit 4 de façon à déterminer, lors du passage du produit, une réduction d'épaisseur $\text{R = E - e}$.

Pour déterminer l'avancement et le passage du produit 2, la cage de laminage est associée à une table d'entrée 3 constituée d'une série de rouleaux 31 à axes parallèles aux axes des cylindres de travail 1, 1', et qui sont alignés de façon à définir un plan horizontal P1 tangent aux rouleaux 31.

Une seconde table à rouleaux 3' est généralement placée du côté de la sortie pour recevoir le produit laminé. Dans les laminoirs réversibles, les deux tables à rouleaux 3, 3', servent, alternativement, pour l'entrée et pour la sortie.

Normalement, le plan P1 de support de la table d'entrée 3 passe au-dessous du niveau de la génératrice supérieure 12' du cylindre de travail inférieur 1', à une distance sensiblement égale à la moitié de la réduction d'épaisseur R de façon que le plan médian Q, c'est-à-dire le plan placé à égale distance des deux faces de la plaque, coïncide avec le plan médian P de l'entrefer.

Le plan de support P2 de la table de sortie 3' est placé sensiblement au niveau de la génératrice supérieure 12' du cylindre de travail inférieur 1' pour recevoir le produit laminé, une petite différence de niveau étant simplement ménagée pour éviter les risques de blocage.

Comme on l'a indiqué, au moins certains des rouleaux 31 de chaque table à rouleaux 3 (3') sont entraînés en rotation par des moyens non représentés de façon à commander le déplacement de la plaque 2 vers la cage et son engagement entre les cylindres 1, 1'.

Tant que la plaque 2 est bien plane, elle s'appuie à peu près régulièrement sur les rouleaux 31 et l'effort de poussée peut se répartir entre plusieurs rouleaux moteurs.

On a cependant observé que, après quelques passes, la plaque 2 pouvait s'incurver légèrement en prenant, généralement, une forme convexe vers le haut comme on l'a représenté de façon exagérée sur la Figure 1.

Il en résulte qu'en pratique, lors de l'engagement de la plaque 2 entre les rouleaux 1 et 1', la plaque 2 s'appuie seulement par son bord 21 opposé à la cage 10 sur le rouleau 32 le plus éloigné de la cage et que ce dernier doit exercer seul l'effort de poussée. Comme cet effort est transmis uniquement par frottement, il peut ne pas être suffisant pour provoquer l'engagement de l'extrémité avant 22 de la plaque 2 entre les rouleaux, provoquant ainsi un refus d'engagement si la réduction d'épaisseur prévue est trop élevée.

L'invention remédie à ces inconvénients grâce aux dispositions représentées schématiquement sur les Figures 2 et 3.

On voit, en effet, sur la Figure 2, que la table à rouleaux 3 a été divisée en plusieurs parties, une première partie 33 réalisée de façon classique et comportant un ensemble de rouleaux 31 montés sur un châssis fixe, et une seconde partie 4 constituée par un certain nombre de rouleaux 41 les plus proches de la cage 10, par exemple quatre rouleaux, qui sont montés sur un châssis mobile 42 déplaçable verticalement, par exemple sous l'action d'organes de support élastiques 43.

En l'absence de la plaque 2, le châssis mobile 4 est soulevé par les organes de support 43 jusqu'à une position haute déterminée par des butées non représentées.

Lorsque la plaque 2 roulant sur la première partie 3 de la table passe sur les rouleaux 41 de la table mobile 4, celle-ci s'abaisse jusqu'à une position intermédiaire, déterminée par les organes de support 43 qui sont tarés de façon à compenser le poids propre de la table mobile 4 additionné du poids de l'extrémité avant 22 de la plaque 2.

Comme on l'a indiqué sur la Figure 3, le châssis 42 peut avantageusement être supporté entièrement par des organes élastiques 43 et il prend donc l'orientation correspondant à celle de la plaque 2 qui est ainsi parfaitement appliquée sur l'ensemble des rouleaux 41 de la table mobile en reposant au moins sur les deux rouleaux extrêmes 44, 45. L'effort de poussée se répartit ainsi au moins sur trois rouleaux, respectivement le rouleau arrière 32 et les deux rouleaux 44, 45, de la table mobile. On peut donc exercer sur la plaque 2 un effort de poussée plus important qui favorise l'engagement de son extrémité avant 22 entre les cylindres de travail 1, 1'.

Il faut noter que le cintrage de la plaque 2 a été exagéré sur la Figure 3 et peut, en pratique, être assez réduit pour que la plaque soit appliquée non seulement sur les rouleaux extrêmes 44, 45, mais également sur les rouleaux intermédiaires 41 de la table mobile 4 qui doivent donc être aussi entraînés en rotation. De façon particulièrement avantageuse, tous les rouleaux moteurs de la table 3 et de la table mobile 4 sont entraînés en rotation en synchronisme par un moyen de commande commun dont la puissance se répartit automatiquement sur les rouleaux se trouvant, à un instant déterminé, au contact de la plaque. Un tel moyen de commande, facile à imaginer, n'a pas été représenté sur les Figures.

Dans la disposition représentée sur la Figure 3, le niveau général de la table 3 et le tarage des ressorts 43 sont déterminés de façon que, lorsque la table mobile 4 supporte la plaque 2, le plan médian Q de l'extrémité avant 22 de celle-ci se trouve sensiblement au niveau du plan médian P de l'entrefer 13, les deux bords antérieurs 23, 24, venant au contact des deux cylindres 1, 1', à peu près simultanément.

L'engagement de la plaque s'effectue alors dans d'excellentes conditions, l'effet de frottement des cylindres 1, 1', s'ajoutant aux efforts de poussée F1, F2, F3, appliqués par les rouleaux 32, 44, 45.

Mais on peut aussi relever légèrement la table mobile 4 de façon que, dans sa position intermédiaire de support de l'extrémité antérieure 22, le plan de contact P3 tangent aux génératrices supérieures des rouleaux 44, 45, ne soit décalé vers le bas par rapport au niveau de la génératrice supérieure 12' du cylindre inférieur 1' que d'une distance h qui peut être réglée entre 0 et R/2, R étant la réduction d'épaisseur affichée pour la passe considérée.

Dans cette disposition représentée sur la Figure 4, le plan médian Q de la plaque 2 est alors décalé vers le haut par rapport au plan médian P horizontal de l'entrefer 13 et l'extrémité antérieure 22 vient en contact d'abord avec le cylindre de travail supérieur 1 par son bord supérieur 24 avant de rencontrer le cylindre inférieur 1'.

En continuant son avancement, la plaque 2 est abaissée par le cylindre supérieur 1 en repoussant vers le bas la table mobile 4, ce qui augmente l'adhérence avec les rouleaux 44, 45, jusqu'à ce que le bord inférieur 23 de l'extrémité avant 22 vienne à son tour au contact du cylindre inférieur 1'. Grâce à l'effort de poussée exercé par les deux parties 3 et 4 de la table à rouleaux, il s'exerce entre les bords 23, 24, de la plaque 2 et les cylindres de travail 1, 1', des frottements suffisants pour déterminer l'engagement de l'extrémité avant 22 entre les cylindres 1, 1'.

On notera que le montage élastique de la table mobile 4 permet aussi de diminuer les efforts qui peuvent être appliqués sur celle-ci par l'extrémité arrière 25 à la fin du passage de la plaque 2 lorsque celle-ci n'est pas parfaitement rectiligne.

Bien entendu, l'invention ne se limite pas aux détails du seul mode de réalisation qui vient d'être décrit, et peut faire l'objet de variantes restant dans le cadre de protection défini par les revendications.

En particulier, il est préférable d'utiliser une table mobile 4 à plusieurs rouleaux et entièrement supportée par des moyens élastiques pour lui permettre de s'appliquer parfaitement sur la face inférieure 20 de la plaque. Cependant, dans un mode de réalisation simplifié, on pourrait utiliser un seul rouleau moteur mobile, le dernier rouleau 45 de la table. Dans ce cas, l'effort de poussée serait encore réparti sur au moins deux rouleaux, respectivement le premier rouleau 32 et le dernier rouleau 45 de la table 3.

Par ailleurs, le montage élastique de la table mobile 4, qui doit seulement se déplacer entre deux positions haute et basse, pourrait être réalisé de façon différente.

Par exemple, dans le mode de réalisation représenté sur les Figures 5 et 6, l'extrémité arrière 46 du châssis mobile 42 est articulée sur un support fixe 5 autour d'un axe horizontal 51 alors que son extrémité avant 47 tournée vers la cage 10 prend appui sur l'extrémité d'un levier 52, par l'intermédiaire d'une bielle 53, le levier 52 étant monté pivotant autour d'un axe horizontal sur le support fixe 5 et son autre extrémité étant articulée sur un organe de retenue élastique, par exemple un ressort ou un vérin, qui détermine le soulèvement de l'extrémité avant de la table 4 dans la position relevée de la Figure 5 et autorise l'abaissement de la table 4 dans la position de la Figure 6, l'organe de retenue 54 pouvant être taré de façon à régler le niveau du rouleau avant 45 lorsque la table 4, chargée par l'extrémité avant 22 de la plaque 2, se trouve dans sa position intermédiaire.

Les signes de référence, insérés après les caractéristiques techniques mentionnées dans les revendications, ont pour seul but de faciliter la compréhension de ces dernières et n'en limitent aucunement la portée.

## Revendications

1. Procédé d'introduction d'une plaque métallique (2) dans une cage de laminage (10) comportant deux cylindres de travail (1, 1') séparés par un entrefer (13) de passage de la plaque (2) et des moyens de serrage des cylindres pour le laminage de la plaque, et associée à au moins un dispositif d'alimentation à rouleaux (3) placé sur au moins un côté de la cage (10) et comportant une pluralité de rouleaux d'alimentation à axes parallèles, chaque dispositif d'alimentation comprenant une partie fixe (3) constituée d'un ensemble de rouleaux (31) montés sur un châssis (33) et définissant un plan P1 de support de la plaque (2) et une partie mobile (4) comprenant au moins un dernier rouleau (45) placé immédiatement en amont de la cage (10) dans le sens d'engagement et monté sur un châssis (4) mobile verticalement et associé à des moyens (43) de soulèvement dudit dernier rouleau (45) jusqu'à un niveau plus élevé que le plan de support P1 de la partie fixe (3), au moins certains desdits rouleaux d'alimentation étant entraînés en rotation dans le sens de déplacement de la plaque (2) vers la cage (10) de façon à pousser celle-ci, par frottement, vers l'entrefer (13), caractérisé par le fait que les moyens de soulèvement de la partie mobile (4) du dispositif d'alimentation sont des organes de support élastique (43) qui sont tarés de façon à compenser le poids propre de la partie mobile (4) additionné du poids de l'extrémité antérieure (22) de la plaque (2) et qu'au moins le dernier rouleau (45) de la partie mobile (4) est entraîné en rotation dans le sens d'engagement de la plaque (2), de telle sorte que, en l'absence de la plaque (2), la partie mobile (4) est soulevée par les organes (43) de support élastique jusqu'à une position haute déterminée par des butées, au dessus du plan de support P1 et que, lorsque la plaque (2) roulant sur la partie fixe (3) passe sur la partie mobile (4), cette dernière est repoussée vers le bas par la plaque (2) jusqu'à une position intermédiaire déterminée par le tarage des organes de support élastiques (43) et pour laquelle au moins ledit dernier rouleau (45) est maintenu parfaitement appliqué sur la face inférieure (20) de la plaque (2) par lesdits organes de support élastique (43) et exerce ainsi sur la plaque (2) un effort de poussée qui s'ajoute à l'effort exercé au moins par le premier rouleau entraîné (32) de la partie fixe (3) pour favoriser l'introduction de la plaque (2) dans l'entrefer (13).

2. Procédé d'introduction d'une plaque (2) selon la revendication 1, caractérisé par le fait que les organes d'appui élastique (43) sont tarés de telle sorte que, lorsque la partie mobile (4) supporte simplement le poids de l'extrémité antérieure (22) de la plaque (2), celle-ci vient au contact, d'abord, du cylindre supérieur (1) par son bord supérieur (24) et, en poursuivant son avancement, est abaissée par le cylindre supérieur (1) jusqu'au contact avec le cylindre (1') en repoussant la partie mobile (4) qui cède élastiquement et dont l'application sur la face inférieure (20) de la plaque (2) est ainsi augmentée.

3. Procédé selon l'une des revendications 1 et 2, caractérisé par le fait que, l'entrefer (13) entre les cylindres de travail étant réglé de façon à déterminer une réduction (R) de l'épaisseur initiale E de la plaque (2) jusqu'à une épaisseur e, les organes d'appui élastique (43) de la partie mobile (4) sont tarés de telle sorte que, lorsque celle-ci supporte le poids de l'extrémité antérieure (22) de la plaque (2), le plan médian (Q) de celle-ci se trouve sensiblement au niveau du plan médian (P) de l'entrefer (13).

4. Procédé selon l'une des revendications 1 et 2, caractérisé par le fait que, l'entrefer (13) entre les cylindres de travail étant réglé de façon à déterminer une réduction (R) de l'épaisseur initiale E de la plaque (2) jusqu'à une épaisseur e, les organes d'appui élastique (43) de la partie mobile (4) sont tarés de telle sorte que, lorsque celle-ci supporte le poids de l'extrémité antérieure (22) de la plaque (2), le plan médian (Q) de celle-ci se trouve légèrement décalé vers le haut par rapport au plan médian (P) de l'entrefer (13) pour que, en avançant vers la cage, l'extrémité antérieure (22) de la plaque (2) prenne contact d'abord, par son bord supérieur (24), avec le cylindre de travail supérieur (1) qui détermine alors l'abaissement de la plaque (2) avec au moins le dernier rouleau (45) en augmentant l'effort d'application de celui-ci sur la face inférieure (20) de la plaque (2) jusqu'à l'engagement de celle-ci dans l'entrefer (13).

5. Installation de laminage d'une plaque métallique (2) comprenant une cage de laminage (10) comportant deux cylindres de travail (1, 1') séparés par un entrefer (13) de passage de la plaque (2) et des moyens de serrage des cylindres pour le laminage de la plaque, et associée à au moins un dispositif d'alimentation placé sur au moins un côté de la cage (10) et comportant une pluralité de rouleaux d'alimentation à axes parallèles, chaque dispositif d'alimentation comprenant une partie fixe (3) comprenant un ensemble de rouleaux (31) montés sur un châssis (33) et définissant un plan P1 de support de la plaque (2) et une partie mobile (4) comprenant au moins un dernier rouleau (45) placé immédiatement en amont de la cage (10) dans le sens d'engagement et monté sur un châssis (4) mobile verticalement et associé à des moyens (43) de soulèvement dudit dernier rouleau (45) jusqu'à un niveau plus élevé que le plan de support P1 de la partie fixe (3), au moins certains desdits rouleaux d'alimentation étant entraînés en rotation dans le sens de déplacement de la plaque (2) vers la cage (10) de façon à pousser celle-ci, par frottement, vers l'entrefer (13), caractérisée par le fait que au moins le dernier rouleau (45) de la partie mobile (4) est entraîné en rotation dans le sens d'engagement de la plaque (2) et que la partie mobile (4) du dispositif d'alimentation repose sur des organes de support élastique (43) constituant, en l'absence de la plaque (2), un moyen de soulèvement au moins dudit dernier rouleau (45) jusqu'à une position haute déterminée par des butées, au dessus du plan de support P1 de la partie fixe, lesdits organes de support élastique (43) étant tarés de façon à compenser le poids propre de la partie mobile (4) additionné du poids de l'extrémité antérieure (22) de la plaque (2) , de telle sorte que, lorsque la plaque (2) roulant sur la partie fixe (3) passe sur la partie mobile (4), cette dernière est repoussée vers le bas par la plaque (2) jusqu'à une position intermédiaire déterminée par le tarage des organes de support élastiques (43) et pour laquelle au moins ledit dernier rouleau (45) est maintenu parfaitement appliqué sur la face inférieure (20) de la plaque (2) et constitue un moyen supplémentaire de poussée de la plaque (2), lesdits organes de support (43) permettant l'abaissement de la partie mobile (4) en cédant élastiquement sous l'effet d'une action vers le bas exercé par la plaque (2) lors de son introduction dans l'entrefer (3).

6. Installation de laminage selon la revendication 5, caractérisée par le fait que la partie mobile (4) comprend un rouleau unique (45) monté sur un châssis mobile (42) reposant sur des organes d'appui élastique (43) (54).

7. Installation de laminage selon la revendication 6, caractérisée par le fait que la partie mobile (4) comprend un châssis (42) portant une pluralité de rouleaux (41) de façon à former une table mobile, au moins l'un (45) desdits rouleaux (41) étant entraîné en rotation.

8. Installation de laminage selon l'une des revendications 5, 6 et 7 caractérisée par le fait qu'au moins un rouleau mobile (45) est entraîné en rotation en synchronisme avec les rouleaux moteurs de la partie fixe (3) par un moyen de commande commun dont la puissance se répartit automatiquement sur les rouleaux moteurs se trouvant au contact de la plaque (2).

9. Installation de laminage selon la revendication 7, caractérisée par le fait que l'ensemble des rouleaux (41) (44) (45) de la table mobile (4) est entraîné en rotation en synchronisme avec les rouleaux moteurs de la partie fixe (3) par un moyen de commande commun dont la puissance se répartit automatiquement sur les rouleaux moteurs se trouvant au contact de la plaque (2).

10. Installation de laminage selon la revendication 6, caractérisée par le fait que le châssis (42) de la table mobile (4) repose entièrement sur des moyens élastiques de support (43), de façon à pouvoir se déplacer verticalement en s'adaptant à l'orientation de la partie (22) de la plaque (2) qui repose ainsi, au moment de l'engagement, au moins sur les deux rouleaux extrêmes (44) (45) de la table mobile (4), au moins lesdits rouleaux extrêmes (44) (45) étant entraînés en rotation.

11. Installation de laminage selon l'une des revendications 6 et 7, caractérisée par le fait que le châssis mobile (42) est articulé, sur son côté (46) opposé à la cage, autour d'un axe parallèle aux axes des cylindres de travail et prend appui sur un moyen élastique de soulèvement (54) par son côté (47) tourné vers la cage (10).

## Claims

1. Method to enter a metal slab (2) into a roll stand (10) comprising two working cylinders (1,1') separated by a roll gap (13) for the passage of the slab (2) and pressing means for the cylinders in order to roll the slab, and associated with at least a roller feeding device (3) located on at least one side of the roll stand (10) and comprising a plurality of feeding rollers with parallel axes, each feeding device comprising a fixed part (3) having a roller assembly (31) mounted onto a frame (33) and defining a supporting plane P1 for the slab (2) and a mobile part (4) having at least a last roller (45) located immediately upstream the roll stand (10) in the engagement direction and mounted onto a vertically mobile frame (4) and associated with lifting means (43) of said last roller (45) until a level higher than the supporting plane P1 of the fixed part (3), at least some of said feeding rollers being rotary driven in the direction of motion of the slab (2) towards the roll stand (10), in order to push it, by a friction effect towards the roll gap (13), characterized in that the lifting means of the mobile part (4) of the feeding device are resilient supporting means (43) which are tared in order to compensate the proper weight of the mobile part (4) added with the weight of the front end (22) of the slab (2) and in that the last roller (45) of the mobile part (4) is rotary driven in the engagement direction of the slab (2) so that without slab (2), the mobile part (4) is lifted by the resilient supporting means (43) until a high position provided by stops, above the supporting plane P1 and when the slab (2) rolling onto the fixed part (3) runs onto the mobile part (4) said latter is pushed back towards the bottom by the slab (2) until an intermediate position provided by the taring of the resilient supporting means (43) and for which at least said latter roller (45) is held perfectly applied against the inner face (20) of the slab (2) by said resilient supporting means (43) and thus provides onto the slab (2) a thrust load which is added to the load exerted at least by the first driven roller (32) of the fixed part (3) in order to enhance entering of the slab (2) into the roll gap (13).

2. Method to enter a slab (2) according to claim 1, characterized in that the resilient supporting means (43) are tared such as when the mobile part (4) supports only the weight of the front end (22) of the slab (2), said latter is first into contact with the upper cylinder (1) by means of the upper edge thereof (24) and following the moving thereof, is lowered by the upper cylinder (1) until it comes into contact with the cylinder (1') while pushing the mobile part (4) which yields elastically and whose application on the lower face (20) of the slab (2) is thus increased.

3. Method according to one of claims 1 and 2, characterized in that the roll gap (13) between the working cylinders being adjusted in order to determine a reduction (R) of the initial thickness E of the slab (2) down to a thickness (e), the resilient supporting means (43) of the mobile part (4) are tared so that when the latter supports the weight of the front end (22) of the slab (2), the median plane (Q) of the slab is substantially at the level of the median plane (P) of the roll gap (13).

4. Method according to one of claims 1 and 2, characterized in that, the roll gap (13) between the working cylinders being adjusted in order to determine a reduction (R) of the initial thickness E of the slab (2) down to a thickness (e), the resilient supporting means (43) of the mobile part (4) are tared so that when the latter supports the weight of the front end (22) of the slab (2), the median plane (Q) of the slab is slightly offset upwards with respect to the median plane (P) of the roll gap (13) so that, when moving towards the roll stand, the front end (22) of the slab (2) first comes into contact, by its upper edge (24) with the upper working cylinder (1) which determines the lowering of the slab (2) with at least the last roller (45) while increasing the application load of the former on the lower face (20) of the slab (2) until the slab has penetrated the roll gap (13).

5. Rolling unit of a metal slab (2) comprising a roll stand (10) having two working cylinders (1,1') separated by a roll gap (13) for the passage of the slab (2) and pressing means for the cylinders in order to roll the slab, and associated with at least a feeding device located on at least one side of the roll stand (10) and comprising a plurality of feeding rollers with parallel axes, each feeding device comprising a fixed part (3) having a roller assembly (31) mounted onto a frame (33) and defining a supporting plane P1 for the slab (2) and a mobile part (4) having at least a last roller (45) located immediately upstream the roll stand (10) in the engagement direction and mounted onto a vertically mobile frame (4) and associated with lifting means (43) of said last roller (45) until a level higher than the supporting plane P1 of the fixed part (3), at least some of said feeding rollers being rotary driven in the direction of motion of the slab (2) towards the roll stand (10), in order to push it, by a friction effect towards the roll gap (13), characterized in that at least the last roller (45) of the mobile part (4) is rotary driven in the engagement direction of the slab (2) and in that the mobile part (4) of the feeding device rests on resilient supporting means (43) providing without the presence of slab (2) a lifting means at least for the said last roller (45) until a high position provided by stops, above the supporting plane P1 of the fixed part, said resilient supporting means (43) being tared in order to compensate the proper weight of the mobile part (4) added with the weight of the front end (22) of the slab (2) such that when the slab (2) rolling onto the fixed part (3) runs onto the mobile part (4), said latter is pushed back towards the bottom by the slab (2) until an intermediate position provided by the taring of the resilient supporting means (43) and for which at least said latter roller (45) is held perfectly applied against the lower face (20) of the slab (2) and provides a further thrust means of the slab (2), said supporting means (43) allowing the mobile part (4) to be lowered by yielding elastically under a load exerted downwards by the slab (2) when entering the roll gap (13).

6. Rolling unit according to claim 5, characterized in that the mobile part (4) comprises a single roller (45) mounted onto a mobile frame (42) resting onto resilient supporting means (43) (54).

7. Rolling unit according to claim 6, characterized in that the mobile part (4) comprises a frame (42) carrying a plurality of rollers (41) in order to build a mobile table, whereas at least one (45) of said rollers (41) is rotary driven.

8. Rolling unit according to one of claims 5, 6 and 7 characterized in that at least a mobile roller (45) is rotary-driven in a synchronous manner with the driving rollers of the fixed part (3) by a common control means whose power is distributed automatically over the driving rollers coming into contact with the slab (2).

9. Rolling unit according to claim 7, characterized in that the set of rollers (41) (44) (45) of the mobile table (4) is rotary-driven in a synchronous manner with the driving rollers of the fixed part (3) by a common control means whose power is distributed automatically over the driving rollers coming into contact with the slab (2).

10. Rolling unit according to claim 6, characterized in that the frame (42) of the mobile table (4) rests entirely on resilient supporting means (43) to allow vertical motion while adapting to the orientation of the part (22) of the slab (2) which thus rests, during engagement at least on the two extreme rollers (44) (45) of the mobile table (4), whereas at least the extreme rollers (44) (45) are rotary-driven.

11. Rolling unit according to one of claims 6 and 7, characterized in that the mobile frame (42) is articulated, on its side (46) facing the roll stand, around an axis parallel to the axes of the working cylinders and rests on a resilient lifting means (54) by its side (47) directed towards the roll stand (10).

## Patentansprüche

1. Verfahren zum Einführen einer Metallplatte (2) in einem Walzgerüst (10), das zwei durch ein Walzpalt (13) zum Durchlauf der Metallplatte (2) getrennte Arbeitswalzen (1, 1') und Walzenanstellmittel zum Walzen der Platte aufweist, und dem mindestens eine an mindestens einer Seite des Walzgerüstes (10) angeordnete Rollenzufuhrvorrichtung (3) zugeordnet ist, die eine Mehrzahl Zufuhrrollen mit parallelen Achsen umfasst, wobei jede Zufuhrvorrichtung ein feststehendes Teil (3), das ein auf einem Chassis (33) montierten Satz Rollen (31) aufweist und eine Auflageebone P1 der Platte (2) bestimmt, und ein bewegliches Teil (4) umfasst mit mindestens einer unmittelbar vor dem Walzgerüst (10) in der Einwalzrichtung angeordnete letzte Rolle (45), das auf einem senkrecht beweglichen Chassis (4) montiert ist und dem Mittel (43) zum Anheben dieser letzten Rolle (45) bis zu einem zur Auflageebene P1 des feststehenden Teils (3) höherliegenden Niveau zugeordnet sind, wobei mindestens einige dieser Zufuhrrollen in der Bewegungsrichtung der Platte (2) zum Walzgerüst (10) hin drehbeweglich angetrieben werden, sodass leztere durch Reibung in den Walzspalt (13) geschoben wird, dadurch gekennzeichnet, dass die Anhebemittel des beweglichen Teils (4) der Zufuhrvorrichtung derart geeichte elastische Abstützelemente (43) sind, dass das dem Eigengewicht des beweglichen Teils (4) hinzuaddierte Gewicht des Vorderendes (22) der Platte (2) kompensiert wird, und dass mindestens die letzte Rolle (45) des beweglichen Teils (4) drehbeweglich in der Einwalzrichtung der Platte (2) angetrieben wird, sodass beim Nichtvorhandensein der Platte (2) das bewegliche Teil (4) mittels der elastischen Abstützelemente (43) bis zu einer oberen durch Anschläge begrenzte, über der Auflageebene P1 befindliche Lage angehoben wird, und dass beim Übergang auf das bewegliche Teil (4) der über das feststehende Teil (3) rollenden Platte (2) dieses (4) durch die Platte (2) bis zu einer durch die Eichung der elastischen Abstützelemente (43) bestimmte Zwischenlage zurückgestossen wird, in welcher mindestens diese letzte Rolle (45) einwandfrei gegen die Unterseite (20) der Platte (2) mittels dieser elastischen Abstützelemente (43) weiterhin angedrückt ist und somit auf die Platte (2) eine Schubkraft ausübt, die sich zu der mindestens durch die erste angetriebene Rolle (32) des feststehenden Teils (3) ausgeübte Kraft addiert, um das Einführen der Platte (2) in den Walzspalt (13) zu fôrdern.

2. Verfahrem zum Einführen einer Platte (2) nach Anspruch 1, dadurch gekennzeichnet, dass die elastischen Abstützelemente (43) derart geeicht sind, dass, wenn das bewegliche Teil (4) nur das Gewicht des Vorderendes (22) der Platte (2) trägt, diese zuerst mit ihrer Oberkante (24) mit der Oberwalze (1) in Berührung kommt und beim weiteren Vorwärtsbewegen durch die Oberwalze (1) bis zum Kontakt mit der Walze (1') abgesenkt wird unter Zurückstossen des elastisch nachgebenden beweglichen Teils (4), wobei dessen Anlage an der Unterseite (20) der Platte (2) somit erhôht wird.

3. Verfahren nach einem der Ansprüche 1 und 2, wobei der Walzspalt (13) zwischen den Arbeitswalzen derart eingestellt ist, dass eine Reduzierung (R) der Ausgangsdicke E der Platte (2) bis zu einer Stärke e bestimmt wird, dadurch gekennzeichnet, dass die elastischen Abstützelemente (43) des beweglichen Teils (4) derart geeicht sind, dass, wenn dieses das Gewicht des Vorderendes (22) der Platte (2) trägt, die Mittelebene (Q) desselben im wesentlichen in der Höhe der Mittelebene (P) des Walzspaltes (13) liegt.

4. Verfahren nach einem der Ansprüche 1 und 2, wobei der Walzspalt (13) zwischen den Arbeitswalzen derart eingestellt ist, dass eine Reduzierung (R) der Ausgangsstärke E der Platte (2) bis zu einer Dicke e bestimmt wird, dadurch gekennzeichnet, dass die elastischen Abstützelemente (43) des beweglichen Teils (4) derart geeicht sind, dass, wenn dieses das Gewicht des Vorderendes (22) der Platte (2) trägt, die Mittelebene (Q) desselben zur Mittelebene (P) des Walzspaltes (13) leicht nach oben versetzt ist, damit beim weiteren Vorwärtsbewegen zum Walzgerüst hin das Vorderende (22) der Platte (2) zuerst mit seiner Oberkante (24) mit der oberen Arbeitswalze (1) in Berührung kommt, die somit das Absenken der Platte (2) mit mindestens der letzten Rolle (45) bestimmt unter Erhöhung der Andruckkraft derselben an der Unterseite (20) der Platte (2) bis zum Einwalzen derselben in dem Walzspalt (13).

5. Anlage zum Walzen einer Metallplatte (2) bestehend aus einem Walzgerüst (10), das zwei durch ein Walzspalt (13) zum Durchlauf der Platte (2) getrennte Arbeitswalzen (1, 1') und Walzenanstellmittel zum Walzen der Platte umfasst, und dem mindestens eine an mindestens einer Seite des Walzgerüstes (10) angeordnete Rollenzufuhrvorrichtung (3) zugeordnet ist, die eine Mehrzahl Zufuhrrollen mit parallelen Achsen umfasst, wobei jede Zufuhrvorrichtung ein feststehendes Teil (3), das ein auf einem Chassis (33) montierten Satz Rollen (31) aufweist und eine Auflageebene P1 der Platte (2) bestimmt, und ein bewegliches Teil (4) umfasst mit mindestens einer unmittelbar vor dem Walzgerüst (10) in der Einwalzrichtung angeordnete auf einem senkrecht beweglichen Chassis (4) montierten letzte Rolle (45), und dem Mittel (43) zum Anheben dieser letzten Rolle (45) bis zu einem über der Auflageebene P1 des feststehenden Teils (3) höherliegenden Niveau zugeordnet sind, wobei mindestens einige dieser Zufuhrrollen zum Walzgerüst (10) hin in der Bewegungsrichtung der Platte (2) drehbeweglich angetrieben werden, sodass letztere durch Reibung zum Walzspalt (13) hin geschoben wird, dadurch gekennzeichnet, dass mindestens die letzte Rolle (45) des beweglichen Teils (4) drehbeweglich in der Einwalzrichtung der Platte (2) angetrieben wird, und dass das bewegliche Teil (4) der Zufuhrvorrichtung auf elastischen Abstützelemente (43) aufliegt, die beim Nichtvorhandensein der Platte (2) ein Anhebemittel mindestens dieser letzten Rolle (45) bis zu einer durch Anschläge begrenzten, über der Auflageebene P1 des feststehenden Teils befindlichen oberen Lage bilden, wobei diese elastischen Abstützelemente (43) derart geeicht sind, dass das dem Eigengewicht des beweglichen Teils (4) hinzuaddierte Gewicht des vorderen Endes der Platte (2) kompensiert wird, sodass beim Übergang auf das bewegliche Teil (4) der über das feststehende Teil (3) rollende Platte (2) dieses nach unten von der Platte (2) bis zu einer durch die Eichung der elastischen Abstützselemente (43) bestimmte Zwischenlage zurückgestossen wird, in welcher mindestens diese letzte Rolle (45) einwandfrei gegen die Unterseite (20) der Platte (2) weiterhin angedrückt wird und ein zusätzliches Schubmittel der Platte (2) bildet, wobei diese Abstützelemente (43) das Absenken des beweglichen Teils (4) unter elastischem Nachgeben aufgrund der Wirkung einer nach unten durch die Platte (2) ausgeübten Kraft bei deren Einführen in den Walzspalt (3) zulassen.

6. Walzanlage nach Anspruch 5, dadurch gekennzeichnet, dass das bewegliche Teil (4) eine einzige Rolle (45) aufweist, die auf einem auf elastischen Abstützelemente (43) (54) aufliegenden beweglichen Chassis montiert ist.

7. Walzanlage nach Anspruch 6, dadurch gekennzeichnet, dass das bewegliche Teil (4) einen eine Mehrzahl Rollen (41) tragenden Chassis (42) zur Bildung eines beweglichen Tisches aufweist, wobei mindestens eine (45) dieser Rollen (41) drehbeweglich angetrieben wird.

8. Walzanlage nach einem der Ansprüche 5, 6 und 7, dadurch gekennzeichnet, dass mindestens eine bewegliche Rolle (45) Rotationssynchron mit den Antriebsrollen des feststehenden Teils (3) über ein gemeinsames Steuerungsmittel angetrieben wird, dessen Kraft automatisch über die mit der Platte (2) in Kontakt befindlichen Antriebsrollen verteilt wird.

9. Walzanlage nach Anspruch 7, dadurch gekennzeichnet, dass der Satz Rollen (41) (44) (45) des beweglichen Tisches (4) Rotationssynchron mit den Antriebsrollen des feststehenden Teils (3) über ein gemeinsames Steuerungsmittel angetrieben wird, dessen Kraft automatisch über die mit der Platte (2) in Kontakt befindlichen Antriebsrollen verteilt wird.

10. Walzanlage nach Anspruch 6, dadurch gekennzeichnet, dass das Chassis (42) des beweglichen Tisches (4) vollständig auf elastischen Abstützmittel (43) zur senkrechten Beweglichkeit aufliegt unter Anpassung an die Ausrichtung des Teils (22) der Platte (2), das somit beim Einwalzen mindestens auf den beiden äussersten Rollen (44) (45) des beweglichen Tisches (4) aufliegt, wobei mindestens diese Endrollen (44) (45) drehbeweglich angetrieben werden.

11. Walzanlage nach einem der Ansprüche 6 und 7, dadurch gekennzeichnet, dass das bewegliche Chassis (42) an seiner zum Walzgerüst entgegengesetzten Seite (46) um eine zu den Arbeitswalzenachsen parallele Achse angelenkt ist und über ein elastisches Anhebemittel (54) mit seiner zum Walzgerüst (10) hin gerichteten Seite (47) abgestützt ist.
